# EUROPÄISCHE PATENTSCHRIFT

(11) **EP 0 186 761 B1**
(45) Veröffentlichungstag und Bekanntmachung des Hinweises auf die Patenterteilung: **17.10.1990**
(21) Anmeldenummer: 85114275.2
(22) Anmeldetag: 08.11.1985
(51) Int. Cl.: B04B 1/20

(54) **Einstellbare Wehrplatte für Vollmantel-Schneckenzentrifugen**
Adjustable barrier plate for a solid bowl screw centrifuge
Plaque-déversoir réglable pour centrifugeuse à bol plein comportant une vis sans fin

(30) Priorität: 18.12.1984 DE 3446166
(43) Veröffentlichungstag der Anmeldung: 09.07.1986
(73) Patentinhaber: Flottweg GmbH, D-84137 Vilsbiburg (DE)
(72) Erfinder: Kräutlein, Erich, D-8313 Vilsbiburg (DE)
(74) Vertreter: Flügel, Otto, Dipl.-Ing.

(56) Entgegenhaltungen:
- FR-A- 1 575 430
- GB-A- 297 914
- US-A- 3 081 026
- Merkblatt "Einstellbare Wehrdurchmesser" J-S. 3-1 der Firma Flottweg, Vilsbiburg; Prospekt PC 40631T/7905 der Firma Alfa-Laval, Dänemark; Proskpekt 1280-0150 der Firma Swaco

## Beschreibung

Die Erfindung bezieht sich auf eine einstellbare Wehrplatte für Vollmantel-Schneckenzentrifugen mit den Merkmalen des Oberbegriffes des Anspruches 1.

Vollmantel-Schneckenzentrifugen der in Frage stehenden Art werden u. a. für sehe diffizile Trennaufgaben eingesetzt, die ein sehr genaues Einstellen der Teichhöhe im Zentrifugentrennraum durch einefeinstufig veränderliche Wehreinstellung für den Flüssigkeitsablauf verlangen um optimale Trennergebnisse zu erzielen, so beispielsweise im Gebiet der schwerförderbaren Schlämme. Aber auch sonst besteht ein Bedürfnis, die Wehrhöhe einstellbar zu gestalten.

Zu diesem Zweck hat man bereits veränderlich einstellbare Wehrplatten verwendet, dergestalt, daß diese in ihren Seitenbereichen mehrere Bohrungen aufweisen, durch die je nach Wahl der radialen Lage der Platte und damit des Wehrdurchmessers die beiden Befestigungsschrauben geführt werden (Merkblatt: "Einstellbare Wehrdurchmesser" J-53-1 der Fa. Flottweg, Vilsbiburg). Damit lassen sich jedoch nur verhältnismäßig grobe Wehrdurchmesseränderungen einstellen, so daß für eine feinstufige Einstellbarkeit des Wehrdurchmessers mehrere - für einen Einstellbereich von 20 mm in 1 mm-Schritten zehn - Wehrplattensätze erforderlich sind. Diese Plattensätze müssen zur Verfügung gestellt, auf Lager gehalten und in richtiger Zuordnung angewendet werden, was einen entsprechend großen Aufwand erfordert.

Es ist weiterhin bekannt (Prospekt PC 40631T/ 7905 der Fa. Alfa-Laval, Dänemark), die Ablauföffnungen mit hinsichtlich des Außenumfanges runden Wehrplatten abzudecken, die eine exzentrisch zum Außenumfang angeordnete Bohrung aufweisen, durch die die Flüssigphase abgeführt wird. Diese Wehrplatten lassen sich im Abstand von im Umfangsseitenbereich angeordneten Bohrungen in unterschiedlichen Verdrehlagen festlegen, so daß entsprechend unterschiedliche Abstandslagen der Bohrungen zur Rotationsachse der Zentrifuge einstellbar sind. Der Durchmesser der exzentrischen Bohrungen innerhalb der Wehrscheiben ist im Vergleich zu demjenigen der Ablauföffnungen verhältnismäßig klein, was die abführbare Flüssigkeitsmenge pro Zeiteinheit beeinträchtigen kann. Bei wechselndem Durchsatz kann das Wehr daher unter Umständen unterschiedlich hoch anstauen. Dies steht der erstrebten exakten Wehreinstellung entgegen. Die Größe und/oder Anzahl der Ablauföffnungen in dem Manteldeckel der Zentrifuge ist aus Festigkeitsgründen beschränkt.

Anstelle der vorgeschilderten runden Wehrplatten mit exzentrischer Bohrung ist es weiterhin bekannt, kreisabschnittförmige Wehrscheiben einzusetzen, deren außerhalb des kreisförmigen Umfanges verlaufende Begrenzung als Überlaufkante dieht, die sich über die Öffnungsweite der Ablauföffnung erstreckt und der Umfangsbahn des durch sie gebildeten Wehrdurchmessers, folgend gewölbt gestaltet ist (Prospekt 1280-01 SO der Fa. Swaco). In diesem Falle braucht man für jeden der einzustellenden Wehrdurchmesser einen gesonderten Satz von Wehrplatten.

Der Erfindung liegt die Aufgabe zugrunde, eine Wehrplatte der eingangs genannten Art zu schaffen, die in einfacher Weise eine feinstufige Wehrhöheneinstellung über einen großen Durchmesserbereich hinweg ermöglicht.

Ausgehend von einer einstellbaren Wehrplatte mit den Merkmalen des Oberbegriffes des Anspruches 1 wird diese Aufgabe durch dessen kennzeichnende Merkmale gelöst.

Durch die Versetzbarkeit der Wehrpiatte in radialer Richtung zur Zentrifugenachse durch ein drehbar gelagertes Einstellglied und die Festlegung in der jeweilig eingestellten Lage wird es möglich, mit ein und derselben Wehrplatte pro Ablauföffnung eine Vielzahl feinstufig voneinander beabstandeter Wehrdurchmesser einzustellen, deren Überlaufkante die Weite der Ablauföffnung übergreift, so daß deren Ablaufkapazität voll ausgenutzt wird.

Vorteilhafte Ausgestaltungen sind in den Unteransprüchen angegeben.

Das Einstellglied kann als Hebel ausgebildet sein, dessen Drehpunkt an dem Manteldeckel festgelegt ist und dessen verschwenkbares Ende an einer Angriffsfläche der Wehrplatte angreift oder umgekehrt. Es reicht grundsätzlich ein Hebel oder dergleichen aus, wobei man durch eine Verschiebeführung der Wehrplatte die einwandfreie Lage der Überlaufkante sicherstellen kann.

Der Hebel ist als Exzenterscheibe ausgebildet, die in eine kreisförmige Ausnehmung der Wehrplatte eingesetzt ist. Insbesondere sind zwei solcher Exzenterscheiben vorgesehen, deren Drehachsen durch die Befestigungsschrauben für die Wehrplatte gebidlet sind. Dabei befindet sich in jedem Seitenbereich der Wehrplatte eine Schraube.

Die einzelnen Einstellungen sind - insbesondere im Abstand von 1 mm - gestaffelt und der Wehrdurchmesser ist durch Verdrehlagenmarkierung für das Einstellglied fixiert, insbesondere durch formschlüssige Eingriffsausbildungen, beispielsweise nach Art von Nut und Feder. Damit erreicht man eine absolut gleiche Wehrdurchmessereinstellung für alle Wehrplatten, was für den exakten Ablauf und die Auswuchtung der Zentrifuge von Bedeutung ist.

Die Handhabung der Wehrplatte ist einfach, ihre Herstellung und Lagerhaltung kostengünstig.

Bevorzugte Ausführungen und weitere Ausgestaltungen der Erfindung ergeben sich aus den Unteransprüchen und im Zusammenhang mit dem in der Zeichnung wiedergegebenen Ausführungsbeispiel, dessen nachfolgende Beschreibung die Erfindung näher erläutert. Es zeigen:
Fig. 1 eine schematisierte, in Längsrichtung unterbrochen weidergegebene Teilansicht einer Zentrifuge der infrage stehenden Art mit einer Wehrplatte als Ausführungsbeispiel;
Fig. 2 eine vergrößerte Teildraufsicht auf den Manteldeckel im Bereich einer Wehrplatte in Richtung den Pfeiles X in Fig. 1;
Fig. 3 eine Draufsicht auf die Wehrplatte;
Fig. 4 eine Schnittansicht durch die Wehrplatte nach dem Linie IV-IV in Fig. 3 mit angrenzendem Bereich des Manteldeckels.

Die Vollmantel-Schneckenzentrifuge gemäß Fig. 1 besteht aus einem zylindrischen Abschnitt - rechts im Bild - der nach links hin in einen konischen Abschnitt übergeht, wobei ein Mittelabschnitt mit dem Übergang weggelassen ist. Innerhalb des Mantels 11 der Zentrifuge ist die Schnecke 12 angeordnet, deren Außenkontur an die Innenwandung des Mantels 11 angepaßt ist. Die Zentrifuge wird mit hohen Umdrehungszahlen betrieben, wobei durch nicht dargestellte Getriebemaßnahmen dafür gesorgt ist, daß die Schnecke 12 sich mit geringer Differenzdrehzahl relativ zum Mantel 11 dreht, derart, daß aufgrund der Fliehkraft sich an der Mantelinnenwand absetzender Feststoff einer in nicht dargestellter Weise in den Trennraum 14 kontinuierlich eingespeisten Suspension von der Schneckenwendel zu dem Feststoffaustrag 13 im Endbereich des konischen Abschnittes der Zentrifuge transportiert wird. Die sich aufgrund des höheren spezifischen Gewichtes des Feststoffes klärende Flüssigphase der Suspension ist demnach im radial innersten Bereich des in dem Trennraum vorhandenen Suspensionsteiches vorhanden, wobei je nach Art der Suspension ein Optimum an Trennergebnis - Trenngüte und Trenndurchsatz - mit von der parallelen Abmessung des Teiches im Trennraum abhängig ist. Um dieses Optimum einstellen zu können, wird die radiale Teichabmessung durch einstellbare Wehrplatten bestimmt, die im Bereich von Ablauföffnungen 15 in dem Manteldeckel 16 als stirnseitiger Abschluß des zylindrischen Mantelteils an diesem festgelegt sind. Von den Ablauföffnungen 15 sind mehrere über den Umfang des Deckels verteilt angeordnete vorgesehen, ihre Zahl und/oder ihre Öffnungsweite ist durch die Festigkeitserfordernisse des Deckels nach oben begrenzt.

Wie Fig. 1 erkennen läßt, wird ein radial äußerer Abschnitt derf Ablauföffnungen 15 von Wehrplatten 17 abgedeckt, die durch Schrauben 18 gehalten und durch Einstellglieder 19 in noch näher zu schildernder Weise hinsichtlich ihres Abstandes zu der Rotationsachse 20 der Zentrifuge einstellbar sind. Dabei bestimmt die der Zentrifugenachse 20 zugewandte Überlaufkante 21 bzw. 22 der Wehrplatten den Wehrdurchmesser und damit die radiale Mächtigkeit des sich bei Rotation zylinderförmig ausbildenden Suspensionsteiches im Trennraum 14. Dabei sind die Überlaufkanten 21 bzw. 22 etwa dem Umfangsverlauf das durch einen mittleren Wehrdurchmessers bestimmten Kreisbogens folgend gewölbt ausgebildet, wie dies Fig. 2 erkennen läßt.

Anhand der Fig. 3 und 4 wird das Einstellen unterschiedlicher Wehrdurchmesser anhand eines Ausführungsbeispieles der Wehrplatte 17 für eine der Ablauföffnungen 15 geschildert, deren jeder eine entsprechende Wehrplatte zugeordnet ist. Die Einstellglieder 19 haben jeweils kreisrunden Außenumfang und damit eine kreiszylindrische Umfangsfläche um die Zentrumsachse 23 herum, der gegenüber die parallel verlaufende Schraubenachse 24 der zugehörigen SChraube 18 um den Abstand e exzentrisch versetzt ist. Die Wehrplatte 17 weist für die beiden als Exzenterscheiben ausgebildeten Einstellglieder 19 und die zugehörigen Schrauben 18 jeweils eine Plattenausnehmung 27 auf, die von der Einführseite der Schraube 18 her gesehen als Abschnitt 29 mit kreiszylindrischer Innenumfangsfläche 25 um die Zentrumsachse 23 des in den Abschnitt 29 eingesetzten Einstellgliedes 19 ausgebildet ist, wobei die Umfangsfläche 26 des Einstellgliedes 19 an der als Angriffsfläche 25 dienenden Innenumfangsfläche des Abschnitts 29 mit Spielpassung anliegt. Um den Abstand e gegenüber der Zentrumsachse 23 versetzt, d.h. mit der Schraubenachse 24 als Mittellinie, ist in das Einstellglied 19 eine Drehlagerbohrung 28 eingebracht, die mit Spielpassung einen zylindrischen Abschnitt des Schraubenbolzens unterhalb des Schraubenkopfes der Schraube 18 aufnimmt. In Einführrichtung der Schraube 18 gesehen, ist in den Boden des Abschnittes 29 der Plattenausnehmung 27 ein Öffnungsbereich 31 eingebracht, der einen geringeren Durchmesser als der Abschnitt 29 aufweist und durch die der Schaft der Schraube 18 geführt ist, um in eine Gewinde seitlich der Ablauföffnung 15 in dem Manteldeckel 16 eingeschraubt werden zu können und so die Wehrplatte 17 an diesem festzulegen. Im Randbereich zwischen dem Abschnitt 29 und dem Öffnungsbereich 31 der Plattenausnehmung 27 besteht somit ein Absatz 30, gegen den bzw. dessen Fläche 32 das durch die Schraube 18 im Festlegezustand beaufschlagte Einstellglied 19 abgestützt gehalten ist.

Der Öffnungsbereich 31 der Plattenausnehmung 27 ist so weit gehalten, daß sich die Wehrplatte in jeder möglichen Drehlageneinstellung des Einstellgliedes und damit entsprechender radialer Versetzung um den Schaft der Schraube 18 herum bewegen kann. Der Schraubenschaft ist so lang, daß die Schraube ohne des Gewinde zu verlassen so weit gelockert werden kann, daß sich das Einstellglied 19 aus seinem Eingriff in den Abschnitt 29 herausnehmen und in anderer Drehlage wieder einsetzen läßt.

Die Einstellglieder 19 lassen sich in bestimmten, durch formschlüssige Eingriffsausbildung markierten Verdrehstellungen in den jeweils zugehörigen Abschnitt 29 der Plattenausnehmung 27 genau positioniert einsetzen, wie dies insbesondere Fig. 3 erkennen läßt. Die formschlüssige Eingriffsausbildung ist hier derart getroffen, daß in dem Umfangsbereich der Einstellglieder 19 parallel zur Zentrumsachse 23 verlaufende, nach radial außen offene im Querschnitt etwa halbkreisförmige Aussparungen 33 eingearbeitet sind, die die Umfangsfläche 26 unterbrechen, während an der Innenumfangsfläche 25 des Abschnittes 29 der Plattenausnehmung 27 ein entsprechend etwa halbkreisförmiger Vorsprung vorgesehen ist, der wahlweise bzw. je nach Verdrehlage des Einstellgliedes 19 in eine der Aussparungen 33 eingreift. Im vorliegenden Fall ist dieser Vorsprung durch etwa die eine Längshälfte eines Stiftes 34, beispielsweise als Kerbstift ausgeführt, gebildet, der parallel zu der Zentrumsachse 23 in eine in den Übergang zwischen dem Absatzbereich 30 und der Innenumfangsfläche 25 eingebrachte Bohrung eingeführt ist, die fluchtend in einer etwa halbkreisförmigen Ausnehmung 40 ausläuft, die parallel zur Zentrumsachse 23 in der Innenumfängsfläche 25 des Abschnittes 29 liegt. Dies ergibt sich aus Fig. 3 und insbesondere auch Fig. 4.

Aus fig. 3 ist zu ersehen, daß die Aussparungen 33 ungleichmäßig voneinander beabstandet über die Umfangsfläche 26 der Einstellglieder 19 verteilt angeordnet sind. Damit erreicht man gleichmäßig gestufte Wehrdurchmesser bzw. Wehrradiusänderungen Δr der Abdeckstellungen 35 der Wehrplatten 17 nach der Beziehung bzw. wobei a der Winkel um die Zentrumsachse 23 der Einstellglieder 19 ist, unter dem eine Aussparung 33 angeordnet ist, die einer bestimmten Stufung Δrzugehört. Dabei sind die geradzahligen Aussparungen 2, 4, 6, 8 an der einen Hälfte 37 des Umfanges und die ungeradzahligen Aussparungen 1, 3, 5, 7, 9 an der anderen Umfangshälfte 36 der Einstellglieder 19 angeordnet, während die Aussparungen 0 und 10 etwa in Wehrradiusrichtung liegen. Damit lassen sich zehn Einstellungen vornehmen, die in Wehrradiusrichtung aufeinander folgend gleich beabstandet sind, beispielsweise um 1 mm. Dreht man die Wehrplatte 17 um, so daß die andere 22 der beiden jeweils mit zur Anlagsfläche 39 des Manteldeckels 16 schräg abfallend 38 ausgebildeten Überlaufkanten der Rotationschse 20 zugewandt ist, so erhält man zehn weitere Einstellmöglichkeiten gleich feiner Stufung, die sich mit demselben Stufenabstand an die ersten Stufen der Überlaufkante 21 anschließen können, da die Überlaufkante 22 einen entsprechend anderen radialen Abstand von den Einstellgliedern 19 aufweist.

## Patentansprüche

1. Einstellbare Wehrplatte (17) für Vollmantel-Schneckenzentrifugen, deren an der Stirnseite des Flüssigkeitsablaufes befindlicher Manteldeckel (16) eine Reihe von Ablauföffnungen (15) aufweist, die mit gleichem radialem Abstand von der Rotationsachse (20) des Mantels (11) und über den Umfang gleichmäßig verteilt angeordnet sind und deren jede in einem radial äußeren Teilbereich von einer Wehrplatte (17) abgedeckt ist, die jeweils mittels mindestens einer in eine entsprechende Plattenausnehmung eingesetzten Schraube (18) oder dergleichen Verbindungselement im Nachbarbereich der zugehörigen Ablauföffnung (15) in radial unterschiedlichen Abdeckstellungen versetzbar gehalten sind und deren der Rotationsachse (20) des Mantels (11) zugewandten Überlaufkanten (21, 22) die jeweilige Ablauföffnung (15) übergreifend in der jeweiligen für alle Wehrplatten, (17) gleich gewählten Abdeckstellung den zugehörigen Wehrdurchmesser festlegen, gekennzeichnet durch mindestens eine um eine Achse (24) drehbar gelagert, an einer Augriffsfläche (25) der Wehrplatte (17) zu der Achse (24) exzentrisch angreifendes Einstellglied (19), mit welchem in Abhängigkeit von dessen Drehlage in radialer Richtung von der Rotationsachse (20) des Mantels (11) ausgesehen wahlweise unterschiedliche Abstände zwischen der Rotationsachse (20) und der Überlaufkante (21; 22) der Wehrplatte (17) einstellbar sind, in denen die Wehrplatte (17) mit Hilfe der mindestens einen zugehörigen Schraube (18) oder dergleichen Verbindungselement festlegbar ist, und daß an dem Einstellglied (12) eine Verstellagenmarkierung (0-10) vorgesehen ist.

2. Wehrplatte nach Anspruch 1, dadurch gekennzeichnet, daß die Drehlagen (0-10) des Einstellgliedes (19) stufenweise vorgegeben sind, in denen die radial versetzten Abdeckstellungen (35) der Überlaufkanten (21; 22) der Wehrplatte (17) liniar gestaffelte Positionen einnehmen.

3. Wehrplatte nach Anspruch 1 oder 2, dadurch gekennzeichnet, daß zwei Schrauben (18) oder dergleichen Verbindungselemente vorgesehen sind, deren jede eine entsprechend groß bemessene Plattenausnehmung (27) durchgreift und als exzentrische Drehachse (24) eines Exzentergliedes als Einstellglied (19) ausgebildet ist, und daß jedes der beiden Exzenterglieder an einer Angriffsfläche (25) dec Wehrplatte (17) anliegend in verschiedenen Verdrehlagen (0-10) einstellbar durch die zugehörige Schraube (18) oder dergleichen Verbindungselement gehalten ist.

4. Wehrplatte nach einem der Ansprüche 1 bis 3, dadurch gekennzeichnet, daß das mindestens eine Einstellglied (19) als Scheibe mit kreiszylindrischer Umfangsfläche (26) und exzentrisch zu der Zylinderachse (23) verlaufender Drehlagerbohrung (28) für die Aufnahme der zugehörigen Schraube (18) oder dergleichen Verbindungselement ausgebildet ist, wobei die Scheibe in einen mit einer kreiszylindrischen Innenumfangsfläche (25) ausgebildeten Abschnitt (29) der zugehörigen Plattenausnehmung (27) unter Spielpassung zwischen den Umfangsflächen (25 und 26) eingesetzt ist.

5. Wehrplatte nach Anspruch 4, dadurch gekennzeichnet, daß sich der Abschnitt (29) von der Schraubeneinführseite her gesehen über einen Teilbereich der Dicke der Wehrplatte (17) erstreckt und über einen radial nach innen vorsprungenden Absatzbereich (30) in einen radial kleineren Öffnungsbereich (31) der Plattenausnehmung (27) übergeht.

6. Wehrplatte nach Anspruch 5, dadurch gekennzeichnet, daß der Absatzbereich (30) eine dem Abschnitt (29) zugewandte ringförmige Fläche (32) aufweist.

7. Wehrplatte nach Anspruch 6, dadurch gekennzeichnet, daß sich die ringförmige Fläche (32) in radialer Ebene erstreckt.

8. Wehrplatte nach einem derAnsprüche 2 bis 7, dadurch gekennzeichnet, daß die stufenweise vorgegebenen Drehlagen (1-10) des Einstellgliedes (19) durch in Drehrichtung formschlüssige Eingriffsausbildungen (33, 34) nach Art von Nut und Feder gebildet sind.

9. Wehrplatte nach Anspruch 8, dadurch gekennzeichnet, daß die Eingriffsausbildungen (33, 34) eines jeden der beiden Einstellglieder (19) aus an der Umfangsfläche (26) des scheibenförmigen Einstellgliedes (19) angeordneten, im Querschnitt etwa halbkreisförmigen, parallel zur Scheibenmittelinie (23) längsverlaufende Aussparungen (33) und einen parallel dazu längsverlaufenden Stift (34) gebildet sind, der an der Innenumfangsfläche (25) des Abschnittes (29) der zugehörigen Plattenausnehmung (27) derart angeordnet ist, daß er mit etwa einer Hälfte seines kreisförmigen Querschnittes in eine im Querschnitt etwa halbkreisförmige Ausnehmung (40) in der Innenumfangsfläche (25) und mit der verbleibenden Hälfte seines kreisförmigen Querschnittes in eine der Aussparungen (33) der Umfangsfläche (26) des zugehörigen Einstellgliedes (19) mit Spielpassung eingreift.

10. Wehrplatte nach Anspruch 8 oder 9, dadurch gekennzeichnet, daß die den mit gleichem Abstand aufeinanderfolgend, einzustellenden Abdeckstellungen (35) der Wehrplatte (17) entsprechend über die Umfangsfläche (26) des Einstellgliedes (19) bzw der Angriffsfläche (25) der Wehrplatte (17) angeordneten Drehlagen (0-10) bzw. diese bestimmenden Eingriffsausbildungen (33, 34) bezüglich der radialen Aufeinanderfolge der Abdeckstellungen abwechselnd an einer Hälfte (36) und an der dieser gegenüberliegenden Hälfte (37) des Umfanges vorgesehen sind.

11. Wehrplatte nach Anspruch 10, dadurch gekennzeichnet, daß von einer der Grenzabdeckstellungen aus gesehen die den ungeradzahligen Abdeckstellungen entsprechenden Ausnehmungen (1, 3, 5, 7, 9) an der einen (36) der durch etwa Radiusrichtung des Wehres geteilten Hälften (26, 27) der Umfangsfläche (25) jedes Einstellgliedes (19) und die den geradzahligen Abdeckstellungen entsprechenden Ausnehmungen (2,4,6,8) an der anderen Hälfte (37) der Umfangsfläche (26) vorgesehen sind.

12. Wehrplatte nach einem der Anspruche 8 bis 11, dadurch gekennzeichnet, daß die räumliche Verteilung der Eingriffsausbildungen (33, 34) hinsichtlich der Scheibenmittellinie (23) jedes Einstellgliedes (19) nach der Maßgabe getroffen ist wobei
Δr die von einer Grenzabdeckstellung der Wehrplatte (17) aus gesehen sich einstellende Änderung des Wehrradius,
e der Exzenterabstand zwischen der Scheibenmittellinie (23) und der Drehachse (24),
a der von der Grenzabdeckstellung aus um die Scheibenmittellinie (23) als Drehpunkt zu wählende Winkelabstand für die Lage der die einzustellenden Änderungen des Wehrradius entsprechenden Eingriffausbildungen (33, 34) bzw. Aussparungen (33) ist.

13. Wehrplatte nach einem der Ansprüche 1 bis 12 dadurch gekennzeichnet, daß die Überlaufkante (21, 22) der Wehrplatte (17) sich mit einer durch einen der einzustellenden Wehrdurchmesser bestimmten Kreisbahn deckend ausgebildet ist.

14. Wehrplatte nach einem der Ansprüche 1 bis 13, dadurch gekennzeichnet, daß an der die Überlaufkante (21) aufweisenden seitlichen Begrenzung gegenüberliegenden Seite der Wehrplatte (17) ebenfalls eine Uberlaufkante (22) ausgebildet ist, wobei beide Überlaufkanten (21, 22) zur Achse des bzw. der Einstellglieder (19) unterschiedlich beabstandet sind.

15. Wehrplatte nach einem der Ansprüche 1 bis 14, dadurch gekennzeichnet, daß die Überlaufkante (21) bzw. Überlaufkanten (21, 22) an Abschrägungen (38) ausgebildet sind, die zur Anlagefläche (39) an dem Manteldeckel (11) hin die Wehrplatte (17) verbreiternd verlaufen.

## Revendications

1. Plaque de déversoir réglable pour centrifugeuses à vis sans fin à enveloppe intégrale dont le couvercle d'enveloppe (16) se trouvant sur la face frontale de l'écoulement du liquide présente une série d'orifices d'écoulement (15), disposés avec le même écartement radial par rapport à l'axe de rotation (20) de l'enveloppe (11) et selon une répartition régulière sur la circonférence et dont chacun est recouvert, dans une zone partielle radialement extérieure, par une plaque de déversoir (17), qui est chaque fois maintenue de manière déplaçable, au moyen d'au moins une vis (18) insérée dans un évidement correspondant de la plaque ou d'un élément de liaison analogue, dans la zone voisine de l'orifice d'écoulement (15) correspondante, dans des positions de recouvrement radialement différentes, et dont les bords de déversement (21; 22) tournés vers l'axe de rotation (20) de l'enveloppe (11) déterminent, en recouvrant l'orifice d'écoulement respectif, le diamètre de déversoir correspondant, dans chaque position de recouvrement qui est choisie identique pour toutes les plaques de déversoir (17), caractérisée par au moins un organe de réglage (19) monté tournant autour d'un axe (24), agissant de manière excentrique par rapport à l'axe (24), sur une face active (25) de la plaque de déversoir (17), organe à l'aide duquel on peut régler au choix, en fonction de sa position en rotation, des écartements différents, en observant dans la direction radiale de l'axe de rotaton (20) de l'enveloppe (11), entre l'axe de rotation (20) et le bord de déversement (21; 22) de la plaque de déversoir (17), en bloquant la plaque de déversoir (17) à l'aide de la vis (18) ou des via correspondante(s) ou d'un élément de liaison analogue, et qu'un marquage de position de réglage (0 à 10) est prévu sur l'organe de réglage (19).

2. Plaque de déversoir selon la revendication 1, caractérisée en ce que les positions en rotation (0 à 10) de l'organe de réglage (19) sont prédéterminées par étages, dans lesquels les positions de recouvrement (35), décalées radialement, des bords de déversement (21; 22) de la plaque de déversoir (17) prennent des positions progressant linéairement.

3. Plaque de déversoir selon la revendication 1 ou 2, caractérisée en ce que deux vis (18) ou des éléments de liaison analogues sont prévues, dont chacun traverse un évidement de plaque (27) de dimension identique et est réalisé sous forme d'axe de rotation (24) excentrique d'un organe excentrique (19) et que chacun des deux organes excentriques (17) est maintenu en appui, réglable dans des positions en rotation (0 à 10) différentes, au moyen de la vis (18) correspondante ou de l'élément de liaison analoque.

4. Plaque de déversoir selon l'une des revendications 1 à 3, caractérisée en ce que au moins un organe de réglage (19) est réalisé sous forme de disque à face périphérique (26) circulaire et avec un alésage de palier de rotation (28) s'étendant de manière excentrée par rapport à l'axe de cylindre (23), pour recevoir la vis (18) correspondante ou l'élément de liaison analoque, le disque étant inséré dans une section (29) de l'évidement de plaque (27) correspondant, qui est pourvue d'une surface périphérique intérieure (25) circulaire, en créant un ajustement à jeu entre les surfaces périphériques (25 et 26).

5. Plaque de déversoir selon la revendication 4, caractérisé en ce qu'en observant depuis le côté d'introduction de la vis, la section (20) s'étend sur une zone partielle de l'épaisseur de la plaque de déversoir (17) et se transforme, par une zone de décrochement (30) faisant saillie intérieurement, en une zone d'ouverture (31) radialement plus petite de l'évidement de plaque (27).

6. Plaque de déversoir selon la revendication 5, caractérisée en ce que la zone de décrochement (30) présente une surface annulaire (32) tournée vers la section (29).

7. Plaque de déversoir selon la revendication 6, caractérisée en ce que la surface annulaire (32) s'étend sans un plan radial.

8. Plaque de déversoir selon l'une des revendications 2 à 7, caractérisée en ce que les positions en rotation (0 à 10) de l'organe de réglage (19), qui sont prédéterminées en niveaux, sont réalisées par des prises par interpénétration par la forme (33, 34) dans le sens de rotation, du type à reinure et clavette.

9. Plaque de déversoir selon la revendication 8, caractérisée en ce que les prises (33, 34) de chacun des deux organes de réglage (19) sont formées par des évidements (33) disposés sur la surface périphérique (26) de l'organe de réglage (19) en forme de disque, de section à peu près en forme de demi-cercle, s'étendant longitudinalement parallèlement à l'axe du disque (23), et par une goupille (34) s'étendant parallèlement à ces évidements, qui est disposée sur la surface périphérique intérieur (25) de la section (29) de l'évidement de plaque (27) correspondant, de façon à ce que la goupille vienne en contact, avec à peu près une moitié de sa section transversale en forme de cercle, dans un évidement (40) de section à peu près en forme de demi-cercle ménagé dans la surface périphérique intérieure (25), et vienne en contact, avec la moitié restante de sa section, dans l'un des évidements (33) de la surface périphérique (26) de l'organe de réglage (19) correspondant, en créant un ajustement avec jeu.

10. Plaque de déversoir selon la revendication 8 ou 9, caractérisée en ce que les positions de recouvrement (35) de la plaque de déversoir (17) sont prévues alternativement sur une moitié (36) de la périphérie et sur la moitié opposée (37) de la périphérie et sont à régler en se suivant les unes les autres à égale distance, en correspondant à des positions en rotation (0 à 10) disposées sur la surface périphérique (26) de l'organe de réglage (19), respectivement de la surface de contact (25) de la plaque de déversoir (17), ou en correspondant aux formes de prises (33, 34), assurant leur détermination par rapport à la succession radiale des positions de recouvrement.

11. Plaque de déversoir selon la revendication 10, caractérisée en ce qu'en observant depuis l'une des positions de recouvrement limite, les évidements (1, 3, 5, 7, 9), correspondant aux positions de recouvrement de nombres impairs, sont prévus sur l'une (36) des moitiés (26, 27) de la surface périphérique (25) de chaque organe de réglage (19) divisée dans une direction à peu près radiale du déversoir, et que les évidements (2, 4, 6, 8) correspondant aux positions de recouvrement de nombres pairs sont prévues sur l'autre moitié (37) de la surface périphérique (26).

12. Plaque de déversoir selon l'une des revendications 8 à 11, caractérisée en ce que la répartition spatiale des prises (33, 34), par rapport à l'axe (23) du disque, de chaque organe de réglage (19), est donnée par la relation: dans laquelle:
Δr est la variation d'un rayon de déversement réplée, vu depuis une position de recouvrement limite de la plaque du déversoir (17),
e est l'écartement excentrique entre l'axe (27) du disque et. l'axe de rotation (2),
a est l'écartement angulaire, en partant de la position de recouvrement limite, autour de l'axe (23) du disque servant de centre de rotation, qui doit être choisi pour la position des prises (3, 34), respectivement des évidements (33), et qui correspond aux variations à régler du rayon de déversement.

13. Plaque de déversoir selon l'une des revendications 1 à 12, caractérisée en ce que le bord de déversement (21, 22) de la plaque de déversoir (17) est réalisé de manière à coïcider avec une trajectoire circulaire déterminée par l'un des diamètres de déversement à régler.

14. Plaque de déversoir selon l'une des revendications 1 à 13, caractérisée en ce que, sur la face de la plaque de déversoir (17) opposée à la délimitation latérale présentant le bord de déversement (21), il est également réalisé un bord de déversement (22), les deux bords de déversement (21, 22) étant espacés différemment par rapport à l'axe du ou des organes de réglage (19).

15. Plaque de déversoir selon l'une des revendications 1 à 14, caractérisée en ce que le bord de déversement (21), respectivement les bords de déversement (21, 22) sont réalisés sur des chanfreinages (38) qui s'étendent en élargissant la plaque de déversoir (17), par rapport à la surface d'appui (39) sur le couvercle d'enveloppe ( 11

## Claims

1. Adjustable weir plate (17) for fully encased screw centrifuges, the outer cover (16) of which, located at the liquid outlet end, has a series of discharge openings (15) which are arranged at equal radial spacings from the rotation axis (20) of the casing (11) and are uniformly distributed over the circumference, each of which is covered, in a radially outer region, by a weir plate (17), which are adjustably secured, by means of at least one screw (18) or similar connecting element inserted in a corresponding recess in the plate, in the vicinity of the associated discharge opening (15), in radially different covering positions, and the overflow edges (21, 22) of which, facing the rotation axis (20) of the casing (11), overlapping the associated discharge openings (15), define the associated weir diameter in the particular covering position, which is selected to be equal for all the weir plates (17), characterised by at least one adjusting member (19) rotatably mounted about an axis (24) and acting on a contact surface (25) of the protective plate (17), eccentrically with respect to the axis (24), said adjusting member (19) being adapted for adjusting, as a function of the position of rotation thereof, in the radial direction viewed from the rotation axis (20) of the casing (11), selectively different spacings between the rotation axis (20) and the overflow edge (21, 22) of the protective plate in which said plate (17) can be fixed by means of at least one associated screw (18) or similar connecting element, and in that markings are provided on the adjusting member (19) to show the adjustment positions (0-10).

2. Weir plate according to claim 1, characterised in that the positions of rotation (0-10) of the adjusting member (19) are predetermined as steps in which the radially offset covering positions (35) of the overflow edges (21, 22) of the weir plate (17) adopt linearly staggered positions.

3. Weir plate according to claim 1 or 2, characterised in that two screws (18) or similar connecting elements are provided, each of which passes through a correspondingly sized recess (27) in the plate and is constructed as the eccentric rotation axis (24) of an eccentric member to serve as the adjusting member (19), and in that each of the two eccentric members is held in a position of abutment on a contact surface (25) of the weir plate (17) so as to be adjustable into various positions of rotation (0-10) by means of the associated screw (18) or similar connecting element.

4. Weir plate according to one of claims 1 to 3, characterised in that the at least one adjusting memeber (19) is constructed as a disc with a circular-cylindrical circumferential surface (26) and a rotary bearing bore (28) extending eccentrically with respect to the cylinder axis (23) for receiving the associated screw (18) or similar connecting element, said disc being inserted in a portion (29) of the associated recess (27), which is formed with a circular-cylindrical internal circumferential surface (25), with some play allowed between the circumferential surfaces (25 and 26).

5. Weir plate according to claim 4, characterised in that the portion (29), viewed from the screw insertion end, extends over part of the thickness of the weir plate (17) and merges, via a radially inwardly projecting step region (10), into a radially smaller opening area (31) of the plate recess (27).

6. Weir plate according to claim 5, characterised in that the step region (30) has an annular surface (32) facing the portion (29).

7. Weir plate according to claim 6, characterised in that the annular surface (32) extends in a radial plane.

8. Weir plate according to one of claims 2 to 7, characterised in that the stepped, predetermined positions of rotation (1 to 10) of the adjusting member (19) are formed by locking portions (33, 34) which are interlockingly engaged in the direction of rotation, in a torque and groove configuration.

9. Weir plate according to claim 8, characterised in that the locking portions (33, 34) of each of the two adjusting members (19) are formed by recesses (33) arranged on the circumferential surface (26) of the disc-shaped adjusting member (19), substantially semi-circular in cross- sction and extending longitudinally parallel to the center line (23) of the disc, and a longitudinally extending pin (34) running parallel thereto which is mounted on the inner circumferential surface (25), of the portion (29) of the associated recess (27) in the plate in such a way that about half its circular cross-section engages in a recess (40), which is substantially semi- ciruclar in cross-section, in the inner circumferential surface (25), whilst the other half of its circular cross-section engages in one of the recesses (33) in the circumferential surface (26) of the associated adjusting member (19) with play.

10. Weir plate according to claim 8 or 9, characterised in that the rotational positions (0-10) arranged over the circumferential surface (26) of the adjusting member (19) or the contact surface (25) of the weir plate (17) and corresponding to the covering positions (35) of the weir plate (17) which are to be adjusted subsequently at the same spacings, or the locking portions (33,34) which determine these rotational positions (0-10) are provided alternately on one half (36) and on the opposite half (37) of the circumference, with respect to the radial succession of the covering positions.

11. Weir plate according to claim 10, characterised in that, viewed from one of the extreme covering positions, the recesses (1, 3, 5, 7, 9) corresponding to the odd-numbered covering positions are provided on one (36) of the halves (26, 27) of the circumferential surface (25) of each adjusting member (19), which are divided approximately through the radial direction of the protection, and the recesses (2, 4, 6, 8) corresponding to the even-numbered covering positions are provided on the other half (37) of the circumferential surface (26).

12. Weir plate according to one of claims 8 to 11, characterised in that the spacial distribution of the locking portions (33, 34) with respect to the center line (23) through the disc of each adjusting member (19) accords with the equation wherein
Δr is the change in the weir radius obtained, viewed from an extreme covering position of the weir plate (17)
e is the eccentric spacing between the centerline (23) through the disc and the rotation axis (24),
a is the angular spacing to be selected from the extreme covering position around the disc centerline (23) as center of rotation, for the position of the locking portion (33,34) or recesses (33) corresponding to the changes in the weir radius to be adjusted.

13. Weir plate according to one of claims 1 to 12, characterised in that the overflow edge (21, 22) of the weir plate (17) is constructed to register with a circular path determined by one of the weir diameters to be selected.

14. Weir plate according to one of claims 1 to 13, characterised in that an overflow edge is also formed on the side of the weir plate (17) opposite the lateral boundary which comprises the overflow edge (21), the two overflow edges (21, 22) being at different spacings from the axis of the or each adjusting member (19).

15. Weir plate according to one of claims 1 to 14, characterised in that the overflow edge (21) or overflow edges (21, 22) are formed on chamfers (38) which extend to the abutment surface (39) on the outer cover (11) thereby widening the weir plate (17).
